# EUROPÄISCHE PATENTSCHRIFT

(11) **EP 2 987 173 B1**
(45) Veröffentlichungstag und Bekanntmachung des Hinweises auf die Patenterteilung: **26.12.2018**
(21) Anmeldenummer: 14729237.9
(22) Anmeldetag: 20.05.2014
(51) Int. Cl.: H01F 6/06, H01F 41/04, H01F 41/06

(54) **SUPRALEITENDE SPULENEINRICHTUNG MIT SPULENWICKLUNG UND HERSTELLUNGSVERFAHREN**
SUPERCONDUCTING COIL DEVICE COMPRISING A COIL WINDING AND PRODUCTION METHOD
SYSTÈME DE BOBINE SUPRACONDUCTRICE COMPRENANT UN BOBINAGE ET SON PROCÉDÉ DE FABRICATION

(30) Priorität: 28.05.2013 DE 102013209967
(43) Veröffentlichungstag der Anmeldung: 24.02.2016
(73) Patentinhaber: Siemens Aktiengesellschaft, 80333 München (DE)
(72) Erfinder: BATZ, Otto, 91359 Leutenbach (DE); HERKERT, Werner, 91058 Erlangen (DE); KUHNERT, Anne, 90768 Fürth (DE); KUMMETH, Peter, 91074 Herzogenaurach (DE)
(86) Internationale Anmeldenummer: PCT/EP2014/060284
(87) Internationale Veröffentlichungsnummer: WO 2014/191252

(56) Entgegenhaltungen:
- EP-A1- 2 477 317
- WO-A1-2009/124031
- DE-A1-102004 048 646
- GB-A- 2 294 592
- JP-U- H0 396 015
- US-A1- 2004 122 638
- US-A1- 2007 056 158
- US-A1- 2009 083 967
- US-A1- 2009 251 257
- US-A1- 2009 251 269
- US-A1- 2009 251 270

## Beschreibung

Die vorliegende Erfindung betrifft eine supraleitende Spuleneinrichtung mit wenigstens einer Spulenwicklung mit mehreren Windungen eines supraleitenden Bandleiters. Weiterhin betrifft die Erfindung ein Herstellungsverfahren für eine solche supraleitende Spuleneinrichtung.

Auf dem Gebiet der supraleitenden Maschinen und der supraleitenden Magnetspulen sind Spuleneinrichtungen bekannt, bei denen supraleitende Drähte oder Bandleiter in Spulenwicklungen gewickelt werden. Für klassische Niedertemperatursupraleiter wie NbTi und Nb₃Sn werden üblicherweise Leiter in Drahtform verwendet. Die Hochtemperatursupraleiter oder auch Hoch-T_{c}-Supraleiter (HTS) sind dagegen supraleitende Materialien mit einer Sprungtemperatur oberhalb von 25 K und bei einigen Materialklassen oberhalb von 77 K. Diese HTS-Leiter liegen typischerweise in Form von flachen Bandleitern vor, die ein bandförmiges Substratband und eine auf dem Substratband angeordnete Supraleitungsschicht aufweisen. Zusätzlich weisen die Bandleiter oft noch weitere Schichten wie Stabilisierungsschichten, Kontaktschichten, Pufferschichten und in manchen Fällen auch Isolationsschichten auf. Die wichtigste Materialklasse der sogenannten HTS-Leiter zweiter Generation (2G-HTS) sind Verbindungen des Typs REBa₂Cu₃Oₓ, wobei RE für ein Element der seltenen Erden oder eine Mischung solcher Elemente steht.

Das Substratband besteht typischerweise entweder aus Stahl oder aus der Legierung Hastelloy. Der elektrische Kontakt zu einem äußeren Stromkreis wird meist über eine Kontaktschicht aus Kupfer hergestellt, wobei diese Kontaktschicht entweder einseitig über der Supraleitungsschicht aufgebracht wird oder als umhüllende Schicht den gesamten Bandleiter umgeben kann. In beiden Ausprägungen ist es günstiger, den Kontakt auf der Seite des Substratbandes herzustellen, die die supraleitende Schicht trägt. Diese Seite des Bandleiters wird im Folgenden als Kontaktseite bezeichnet. Bei einer Kontaktierung auf der Rückseite, also auf der der supraleitenden Schicht abgewandten Seite des Substrates, treten höhere Kontaktwiderstände auf, was zu größeren elektrischen Verlusten und einem erhöhten Bedarf an Kühlung in diesen Bereichen führt.

Bei einer supraleitenden Spulenwicklung, bei der mehrere Lagen eines Bandleiters in mehreren Windungen übereinander zu liegen kommen, ist es oft schwierig, beide Enden der Spulenwicklung auf der Kontaktseite zu kontaktieren. Bei standardmäßig verwendeten Wicklungstechniken zur Herstellung von Scheibenwicklungen wird üblicherweise entweder auf der Innenseite oder auf der Außenseite der Wicklung die Kontaktseite des Bandleiters innen zu liegen kommen. Um trotzdem einen niederohmigen Kontakt auf der Kontaktseite des Bandleiters zu schaffen, wird bei bekannten Spuleneinrichtungen ein speziell gestaltetes Kontaktstück verwendet, welches neben der Kontaktseite des Bandleiters in die Wicklung eingeschoben wird. Für eine solche Spuleneinrichtung ist jedoch ein aufwändiger Herstellungsprozess nötig, denn zur Gewährleistung der nötigen mechanischen Stabilität müssen an der Stelle dieses Kontaktstücks besondere Maßnahmen ergriffen werden. Wird ein Nasswickelprozess mit einem Epoxid-Klebemittel verwendet, dann muss zunächst ein Füllstück, beispielsweise aus Teflon eingesetzt werden, um die zu kontaktierende Stelle von Klebemittel frei zu halten. Nach Entfernen des Füllstücks kann zur Kontaktierung dieser Stelle beispielsweise eine Lötverbindung zu einem Kontaktstück aus Kupfer hergestellt werden. Da dieser Kontakt aber innerhalb der Wicklung liegt, muss zur Herstellung der nötigen mechanischen Stabilität der Kontaktbereich nachträglich mit Bandagen aus glasfaserverstärktem Kunststoff und Epoxid-Klebemittel fixiert werden.

In der nicht vorveröffentlichten deutschen Anmeldung 102012223366.0 wird eine supraleitende Spulenwicklung mit wenigstens zwei Bandleitern angegeben, die jeweils eine Kontaktseite aufweisen. Innerhalb einer Spulenwicklung der Spuleneinrichtung sind der erste und der zweite Bandleiter über einen inneren Kontakt zwischen ihren Kontaktseiten elektrisch verbunden. Der erste und der zweite Bandleiter unterscheiden sich bezüglich ihrer Orientierung gegenüber dem Zentrum der Spule, so dass durch diesen inneren Kontakt die Orientierung der Kontaktseite gewendet wird. Dies ermöglicht eine frei zugängliche Kontaktierung der Kontaktseite sowohl auf der Innenseite als auch auf der Außenseite der Spulenwicklung. Der Nachteil der dort angegebenen Spulenwicklung ist allerdings, dass durch den zusätzlichen inneren Kontakt eine weitere normalleitende Verbindung innerhalb der Spule geschaffen wird, die supraleitenden Eigenschaften der Spule werden also in ihrem Inneren unterbrochen, und es entstehend dort elektrische Verluste verbunden mit einer höheren Wärmeentwicklung.

Ein gleichartiger Stand der Technik ist aus DE 10 2004 048646 A1 bekannt.

Aufgabe der vorliegenden Erfindung ist es, eine Spuleneinrichtung anzugeben, welche die genannten Nachteile vermeidet. Eine weitere Aufgabe ist es, ein Verfahren zur Herstellung einer solchen Spuleneinrichtung anzugeben.

Diese Aufgabe wird durch die in Anspruch 1 beschriebene Spuleneinrichtung und das in Anspruch 10 beschriebene Verfahren gelöst.

Die erfindungsgemäße Spuleneinrichtung umfasst wenigstens eine Spulenwicklung mit wenigstens einer Windung wenigstens eines supraleitenden Bandleiters. Der Bandleiter weist eine erste Leiteroberfläche auf, die als Kontaktseite ausgebildet ist und mit einer Kontaktschicht versehen ist. Der Bandleiter ist innerhalb wenigstens einer Windung in einem Torsionsbereich um etwa 180 Grad um eine Längsachse des Bandleiters tordiert, und die Kontaktseite des Bandleiters ist auf einer Innenseite der Wicklung einem Zentrum der Wicklung zugewandt und auf einer Außenseite der Wicklung vom Zentrum der Wicklung abgewandt.

Durch die Torsion des Bandleiters um seine Längsachse innerhalb der Spulenwicklung wird erreicht, dass bei einer einfachen Wicklung aus typischerweise einer Mehrzahl von flächig übereinanderliegenden Windungen sowohl auf der Innenseite der Wicklung als auch auf der Außenseite der Wicklung die Seite des Bandleiters mit dem niederohmigeren Kontakt zur supraleitenden Schicht nach außen zu liegen kommt. Üblicherweise wird eine unnötige zusätzliche Torsion innerhalb der Wicklung eines supraleitenden Bandleiters eher vermieden, da es durch solch eine Torsion zu inneren Spannungen der Schichtmaterialien bis hin zur Delamination und zum Verlust der supraleitenden Eigenschaften kommen kann. Es hat sich jedoch gezeigt, dass die Entwicklung neuartiger Bandleitermaterialien, insbesondere die Weiterentwicklung von Hochtemperatursupraleitermaterialien zweiter Generation zu wesentlich biegsameren Bandleitern geführt hat als frühere Leiteraufbauten. Zweckmäßig kann daher die supraleitende Spuleneinrichtung HTS-Materialien der zweiten Generation umfassen, insbesondere die oben genannten Verbindungen des Typs REBa₂Cu₃Oₓ. HTS-Materialien der zweiten Generation sind außerdem vorteilhaft, da sie eine höhere Zugfestigkeit sowie eine höhere kritische Stromdichte als HTS-Materialien der ersten Generation aufweisen.

Ein wesentlicher Vorteil im Vergleich zu der in der 102012223366.0 offenbarten Lösung liegt darin, dass keine zusätzliche normalleitende Lötstelle in die Wicklung eingeführt werden muss. Somit wird die Herstellung der Spulenwicklung weniger aufwändig, und es werden die durch die Lötstelle verursachten elektrischen Verluste und die zugehörige zusätzliche Wärmeentwicklung innerhalb der Spulenwicklung vermieden. Die gesamte Spulenwicklung kann entweder mit einer oder auch mit mehreren parallelen liegenden supraleitenden Leiterbahnen gebildet werden, die sich über den gesamten radialen Bereich der Spulenwicklung erstrecken können. Bei der Verwendung eines Stapels von mehreren parallel liegenden Bandleitern können die einzelnen Bandleiter des Stapels entweder einzeln nacheinander tordiert werden oder sie können als Ganzes in Form des gesamten Stapels tordiert werden.

Außerdem können mit einer zusätzlichen Lötstelle verbundene mechanische Probleme vermieden werden. Beispielsweise kann ein Abknicken des Bandleiters innerhalb der Wicklung vermieden werden, und die Haltbarkeit der gesamten supraleitenden Spuleneinrichtung ist nicht durch den möglichen Verschleiß einer zusätzlichen inneren Lötstelle gefährdet.

Vorteilhaft umfasst die erfindungsgemäße Spuleneinrichtung eine Spulenwicklung mit einer Mehrzahl von Windungen, es sind jedoch auch Anwendungen möglich, bei der der erfindungsgemäße Vorteil der Torsion des Bandleiters schon bei einer einzigen Windung zum Tragen kommt.

Bei dem erfindungsgemäßen Verfahren zur Herstellung einer supraleitenden Spuleneinrichtung mit wenigstens einer Spulenwicklung wird ein supraleitender Bandleiter in mehreren Windungen auf einen Wicklungsträger gewickelt. Der Bandleiter weist eine erste Leiteroberfläche auf, die als Kontaktseite ausgebildet ist und mit einer Kontaktschicht versehen ist. Die Kontaktseite des Bandleiters ist dabei zu Beginn der Wicklung dem Wicklungsträger und somit einem Zentrum der Wicklung zugewandt. Der Bandleiter wird innerhalb wenigstens einer der Windungen in einem Torsionsbereich um etwa 180 Grad um eine Längsachse des Bandleiters tordiert, und die Kontaktseite des Bandleiters ist auf einer Außenseite der Wicklung vom Zentrum der Wicklung abgewandt.

Die Vorteile des Herstellungsverfahrens ergeben sich zum Teil analog zu den Vorteilen der erfindungsgemäßen supraleitenden Spuleneinrichtung. Weitere Vorteile liegen in dem vereinfachten Herstellungsprozess im Vergleich zur Herstellung einer Spuleneinrichtung mit einem zusätzlichen inneren Kontakt zur Änderung der Orientierung des Bandleiters. Bei einer Wendung des Bandleiters durch Torsion wird zum einen der zusätzliche Prozessschritt zur Herstellung der inneren Kontaktverbindung vermieden. Außerdem kann das Wickeln mit einem höheren Wickelzug vorgenommen werden, wenn kein mechanisch empfindlieher innerer Lötkontakt vorliegt. Der Wickelprozess kann in der Regel auch leichter und schneller erfolgen, wenn nur ein einfacher Bandleiter oder ein Paket parallel liegender Bandleiter ohne zusätzlichen inneren Lötkontakt gewickelt werden muss. Vor allem ist der Wickelprozess deshalb einfacher, weil ohne einen inneren Lötkontakt keine zusätzlichen vorbereitenden Prozessschritte nötig sind. Insbesondere sind keine zusätzlichen Umspulschritte zur Bereitstellung des zu wickelnden Bandleiters oder des zu wickelnden Paketes mehrerer Bandleiter auf einer Vorratsspule nötig.

Vorteilhafte Ausgestaltungen und Weiterbildungen der erfindungsgemäßen Spuleneinrichtung gehen aus den von Anspruch 1 abhängigen Ansprüchen hervor. So kann die Spuleneinrichtung zusätzlich folgende Merkmale umfassen:
Die supraleitende Spuleneinrichtung kann einen ersten Kontakt zwischen der Kontaktseite des Bandleiters und einem inneren Kontaktstück auf einer Innenseite der Spulenwicklung und einen zweiten Kontakt zwischen der Kontaktseite des Bandleiters und einem äußeren Kontaktstück auf einer Außenseite der Spulenwicklung zum Verbinden der Spuleneinrichtung mit einem äusseren Stromkreis umfassen. Hierbei ist die Innenseite der Spulenwicklung einem Zentrum der Spulenwicklung zugewandt, und die Außenseite der Spulenwicklung ist vom Zentrum der Spulenwicklung abgewandt. Der erste und der zweite Kontakt mit den inneren und äußeren Kontaktstücken dienen der Verbindung der Spuleneinrichtung mit einem äußeren Stromkreis. Zweckmäßig werden diese Kontakte möglichst niederohmig ausgeführt, und die Kontaktstücke umfassen zweckmäßig möglichst leitfähige Materialien mit hohem geometrischem Querschnitt für den Stromtransport. Beispielsweise können die inneren und äußeren Kontaktstücke Kupfer umfassen. Der Vorteil dieser Ausführungsform liegt darin, dass auf diese Weise die Kontakte zu den beiden Kontaktstücken auf frei zugänglichen Seiten der Spulenwicklung geschaffen werden können. Im Gegensatz zum Stand der Technik müssen beim Herstellen der Spulenwicklung keine temporären Füllstücke in die Wicklung eingeführt werden, die von dort anschließend wieder entfernt werden müssen, um Platz für ein in einen Zwischenraum der Wicklung einzuführendes Kontaktstück zu schaffen. Der hohe Platzbedarf für einen solchen Platzhalter entfällt ebenso wie der Platzbedarf für ein Kontaktstück innerhalb der Wicklung. Dies führt innerhalb der Wicklung zu einer höheren effektiven Stromdichte. Außerdem wird eine Gefährdung der mechanischen Stabilität der Spule durch das mechanische Entfernen des Platzhalters und das nachträgliche Einführen eines Kontaktstücks unter die Wicklung vermieden. Weiterhin entfällt auch die mechanische Belastung, die durch eine unterschiedliche thermische Schrumpfung zwischen dem Material des Platzhalters und den übrigen Materialien der Spulenwicklung beim Abkühlen der Spulenwicklung auf Betriebstemperatur verursacht werden kann.

Ein weiterer Vorteil der frei zugänglichen Kontaktstellen zur Schaffung der Kontakte zu den Kontaktstücken liegt darin, dass unter weniger beengten Platzverhältnissen leichter eine ausreichend niederohmige und zuverlässige Lötverbindung zwischen Kontaktstück und Kontaktseite des Bandleiters geschaffen werden kann. Auch eine weitere Stromzuführung von einem äußeren Stromkreis zu den Kontaktstücken ist vereinfacht, da die Kontaktstücke selbst auf den frei zugänglichen Seiten der Spulenwicklung leichter mit einem äußeren Stromanschluss verbunden werden können.

Der Bandleiter kann zwei Leiteroberflächen aufweisen, und die Spuleneinrichtung kann wenigstens zwei Füllstücke umfassen, die im Torsionsbereich der wenigstens einen tordierten Windung jeweils einer der Leiteroberflächen des Bandleiters benachbart angeordnet sind, so dass die Füllstücke durch die Torsion bedingte Zwischenräume zwischen benachbarten Windungen weitgehend ausfüllen. Der Vorteil dieser Ausführungsform liegt darin, dass die mechanische Stabilität der resultierenden Spulenwicklung erhöht wird, da der Bandleiter durch die wenigstens zwei Füllstücke fest gehalten wird. Die mechanische Stabilität wird zum einen beim Wickeln der Spule erhöht, so dass während der Herstellung ein größerer Wickelzug verwendet werden kann, ohne den Bandleiter im Bereich der Torsionszone zu schädigen. Zum anderen wird durch die Füllstücke auch die mechanische Stabilität bei einem Betrieb der supraleitenden Spule verbessert. Supraleitenden Spulen können bei ihrem Betrieb starken Fliehkräften, beispielsweise durch die Rotation in Generatoren oder Maschinen ausgesetzt sein. Alternativ oder zusätzlich können sie bei der Erzeugung starker Magnetfelder auch hohen Lorentzkräften ausgesetzt sein. Zum Schutz vor Schädigung des Bandleiters bei solchen Belastungen ist es zweckmäßig, den Bandleiter auch im Torsionsbereich der Wicklung beidseitig fest zu halten und vor unnötigen Zug- oder Scherkräften und Vibrationen zu schützen. Die Verwendung von zwei getrennten Füllstücken ist deshalb zweckmäßig, da der tordierte Bandleiter selbst den durch die Torsion entstehenden Hohlraum in der Spulenwicklung in zwei annähernd gleich große und nicht zusammenhängende Teile teilt.

Jedes der beiden vorgenannten Füllstücke kann ein inneres und ein äußeres Teilstück umfassen, wobei das jeweilige innere Teilstück auf einer lokal dem Zentrum zugewandten Seite des tordierten Bandleiters angeordnet ist und das jeweilige äußere Teilstück auf einer lokal von dem Zentrum abgewandten Seite des tordierten Bandleiters angeordnet ist. Eine solche Aufteilung der Füllstücke in jeweils wenigstens zwei Teilstücke ist vorteilhaft, da die beiden Leiteroberflächen des Bandleiters durch die Torsion jeweils von innenliegend zu außenliegend wechseln oder umgekehrt. Da es bei der Herstellung der Wicklung schwierig ist, ein langgezogenes Füllstück gleichzeitig oberhalb und unterhalb der Windung eines Bandleiters zu positionieren, erleichtert die Aufteilung jedes Füllstücks in wenigstens zwei Teilstücke das Einführen in die herzustellende Wicklung.

Der Torsionsbereich der Wicklung kann entlang einer lokalen Längsrichtung des Bandleiters wenigstens dreimal so groß sein wie die Breite des Bandleiters. Besonders vorteilhaft kann der Torsionsbereich in dieser Richtung wenigstens fünfmal und höchstens zehnmal so groß sein wie die Breite des Bandleiters. Bei einem kleineren Aspektverhältnis der Torsionszone ist die Torsion des Bandleiters enger, und die einzelnen Schichten des Bandleiters werden durch die Torsion stärker mechanisch belastet. Der Vorteil eines eher kleinen Aspektverhältnisses liegt jedoch darin, dass die Kompaktheit und eventuell vorhandene Symmetrie der gesamten Spuleneinrichtung nur in einem kleinen Teilbereich gestört wird. Es ist daher vorteilhaft, die Torsionszone so klein zu wählen, wie es bei der mechanischen Belastbarkeit des verwendeten Bandleiters möglich ist. Bei einer Ausführungsform mit Füllstücken ist dann das Aspektverhältnis der Abmessungen des Füllstücks in Längsrichtung des Bandleiters und in Richtung der Leiterbreite etwa ähnlich groß oder fast so groß wie das oben erwähnte Aspektverhältnis des Torsionsbereichs selbst.

Die Spulenwicklung kann wenigstens fünf Windungen umfassen, und die wenigstens eine tordierte Windung kann im Bereich der vom Zentrum abgewandten 20% der Windungen liegen. Für Anwendungen in elektrischen Maschinen, Generatoren und/oder Magnetspulen wird die Anzahl der Windungen vorteilhaft wesentlich höher, beispielsweise im Bereich von 10 bis 1000 Windungen liegen. Für alle diese Anwendungen ist es vorteilhaft, wenn die von der Torsion des Bandleiters betroffene Windung eher im äußeren Bereich der Spuleneinrichtung liegt. Da die Spule typischerweise von innen nach außen auf einem innenliegenden Wicklungsträger gewickelt wird, ist es günstig, wenn die Symmetrie der Spulenwicklung erst spät während der Herstellung gestört wird. Somit kann ein Großteil der Spulenwicklung einen meist vorteilhaften symmetrischen Aufbau beibehalten, der nur auf einem geringen Teilbereich auf der Außenseite der Wicklung durch die Torsion gestört wird. Alternativ kann es in manchen Fällen jedoch auch vorteilhaft sein, wenn der von der Torsion betroffenen Leiterbereich im inneren Bereich der Spulenanordnung liegt.

Der Torsionsbereich der tordierten Windung kann etwa diametral gegenüber dem Bereich des ersten Kontakts liegt. Dies ist Vorteilhaft, um die durch den ersten Kontakt und die Torsionszone geschaffene Asymmetrie der Spulenwicklung gleichmäßig über die Wicklung zu verteilen.

Die Spulenwicklung kann als ebene Rechteckspule mit vier geraden Abschnitten und vier abgerundeten Ecken ausgebildet sein. Eine solche Rechteckspule oder auch Rennbahnspule genannte Spulenform wird oft im Bereich von Rotoren von Generatoren oder Synchronmaschinen verwendet. Generell sind jedoch auch andere Spulenformen möglich, wie beispielsweise ovale oder zylindrische Flachspulen oder auch sattelförmige Spulen.

Bei einer rechteckförmigen Spulenwicklung kann der Torsionsbereich mittig auf einem der geraden Abschnitte der Rechteckspule angeordnet sein. Diese Anordnung hat den Vorteil, dass der Bandleiter im Torsionsbereich dann nur entlang der Längsachse tordiert ist und an dieser Stelle nicht gleichzeitig innerhalb der Wicklungsebene gebogen ist. Wenn an derselben Stelle eine Torsion und gleichzeitig eine Biegung um eine weitere Achse vorliegt, wird der Bandleiter stärker belastet als bei einer einfachen Torsion auf einem geraden Abschnitt der Wicklung. Vorteilhaft zur gleichmäßigen Verteilung der Torsionsspannung ist eine Anordnung des Torsionsbereichs in der Mitte einer der geraden Abschnitte der Rechteckspule. Besonders vorteilhaft ist bei einer für eine rotierende Anwendung vorgesehenen Spule der Torsionsbereich auf oder nahe der vorgesehenen Rotationsachse der Spule angeordnet. Eine solche Ausführung hat den Vorteil, dass durch die Positionierung auf oder nahe der Rotationsachse nur geringe Fliehkräfte im Bereich der Torsionszone auftreten, und dass somit der mechanisch etwas anfälligere tordierte Bereich des Bandleiters vor zusätzlichen mechanischen Belastungen geschützt ist.

Die Windungen der Spulenwicklung können mit einer Vergussmasse und/oder einem Klebemittel mechanisch fixiert sein. Die sich daraus ergebenden Vorteile sind analog zu den Vorteilen der Verwendung von Füllstücken zum Ausfüllen der durch die Torsion entstehenden Hohlräume. Insbesondere wird die Spulenwicklung vor der Schädigung durch mechanische Krafteinwirkung geschützt. Besonders vorteilhaft ist die Verwendung von Füllstücken in Kombination mit einem Verguss der Spulenwicklung, wobei auch das eingefügte Füllstück zusammen mit den benachbarten Bandleiterwindungen vergossen wird.

Vorteilhafte Ausgestaltungen und Weiterbildungen des erfindungsgemäßen Herstellungsverfahrens gehen aus den von Anspruch 10 abhängigen Ansprüchen hervor. So kann vor dem Wickeln des Bandleiters ein erster Kontakt zwischen der Kontaktseite des Bandleiters und einem inneren Kontaktstück ausgebildet werden, und nach dem Wickeln des Bandleiters kann ein zweiter Kontakt zwischen der Kontaktseite des Bandleiters und einem äußeren Kontaktstück ausgebildet werden. Die Ausbildung des inneren Kontakts vor dem Wickeln der Spulenwicklung hat den Vorteil, dass die Spule zur Ausbildung dieses inneren Kontaktes nicht noch einmal von dem Wicklungsträger gelöst werden muss. Bei geeigneter Wahl des Wicklungsträgers kann die Spule sogar während ihres Betriebs auf diesem Wicklungsträgers verbleiben. Wenn die Spule auf den bereits hergestellten inneren Kontakt aufgewickelt wird, kann auch der Wickelzug vorteilhaft die mechanische Festigkeit der Verbindung mit dem inneren Kontakt verstärken.

Alternativ kann erst nach dem Wickeln des Bandleiters ein erster Kontakt zwischen der Kontaktseite des Bandleiters und einem inneren Kontaktstück ausgebildet werden, und es kann ein zweiter Kontakt zwischen der Kontaktseite des Bandleiters und einem äußeren Kontaktstück ausgebildet werden. Diese Ausführungsform ist vorteilhaft, wenn die Spule vor Inbetriebnahme von dem Wicklungsträger gelöst werden soll und entweder als frei tragendes Bauteil ohne Träger verwendet wird oder für den Betrieb auf einen separaten Spulenträger übertragen wird.

Im Torsionsbereich der wenigstens einen tordierten Windung können wenigstens zwei Füllstücke so zu jeweils einer von zwei Leiteroberflächen des Bandleiters benachbart angeordnet werden, dass sie durch die Torsion bedingte Zwischenräume zwischen benachbarten Windungen ausfüllen. Die Vorteile dieser Ausgestaltung ergeben sich analog zu den Vorteilen des Anspruchs 4.

Jedes der beiden Füllstücke kann ein inneres und ein äußeres Teilstück umfassen, wobei das jeweils innere Teilstück auf einer lokal dem Zentrum zugewandten Seite des tordierten Bandleiters angeordnet wird und das jeweils äußere Teilstück auf einer lokal von dem Zentrum abgewandten Seite des tordierten Bandleiters angeordnet wird. Der Vorteil einer solchen Segmentierung der Füllstücke liegt in der einfacheren Einbringung der Teilstücke während des Wickelns der Spule, da die insgesamt wenigstens zwei einzelnen Teilstücke während der allmählichen Torsion und während der fortschreitenden Wicklung der tordierten Windung in die nacheinander erst entstehenden Zwischenräume eingebracht werden können.

Die Spulenwicklung kann nach dem Wickeln und/oder während des Wickelns mit einer Vergussmasse und/oder mit einem Klebemittel verklebt werden. Die Vorteile dieser Ausführungsformen ergeben sich analog zu den Vorteilen des Anspruchs 9.

Die Erfindung wird nachfolgend anhand eines bevorzugten Ausführungsbeispiels unter Bezugnahme auf die angehängten Zeichnungen beschrieben, in denen:
- Fig. 1: einen schematischen Querschnitt eines supraleitenden Bandleiters zeigt,
- Fig. 2: einen schematischen Querschnitt einer rechteckförmigen Spulenwicklung zeigt,
- Fig. 3: eine schematische Detailansicht des Querschnitts der Torsionszone der Spulenwicklung zeigt,
- Fig. 4: eine schematische perspektivische Darstellung eines Teilstücks eines Füllstücks zeigt.

Fig. 1 zeigt einen Querschnitt eines supraleitenden Bandleiters 1, in dem der Schichtaufbau schematisch dargestellt ist. Der Bandleiter umfasst in diesem Beispiel ein Substratband 2, das hier ein 100 µm dickes Substratband aus einer Nickel-Wolfram-Legierung ist. Alternativ sind auch Stahlbänder oder Bänder aus einer Legierung wie z.B. Hastelloy verwendbar. Über dem Substratband ist eine 0,5 µm dicke Pufferschicht 4 angeordnet, die hier die oxidischen Materialien CeO₂ und Y₂O₃ enthält. Darüber folgt die eigentliche Supraleitungsschicht 6, hier eine 1 µm dicke Schicht aus YBa₂Cu₃Oₓ, die wiederum mit einer 50 µm dicken Kontaktschicht 8 aus Kupfer abgedeckt ist. Zwischen der supraleitenden Schicht und dem Kupfer kann sich zusätzlich eine Silberdeckschicht befinden. Alternativ zu dem Material YBa₂Cu₃Oₓ können auch die entsprechenden Verbindungen REBa₂Cu₃O" anderer seltener Erden RE verwendet werden. Auf der gegenüberliegenden Seite des Substratbandes ist hier eine weitere 50 µm dicke Deckschicht 10 aus Kupfer angeordnet, gefolgt von einem Isolator 12, der in diesem Beispiel als 25 µm dickes Kaptonband ausgebildet ist. Der Isolator 12 kann aber auch aus anderen isolierenden Materialien wie beispielsweise anderen Kunststoffen aufgebaut sein. In dem gezeigten Beispiel ist die Breite des Isolators 12 etwas größer als die Breite der übrigen Schichten des Bandleiters 1, so dass bei einer Wicklung der Spuleneinrichtung übereinander zu liegen kommende Windungen zuverlässig gegeneinander isoliert sind. Alternativ zu dem gezeigten Beispiel ist es möglich, ein Isolatorband erst bei der Herstellung der Spulenwicklung als separates Band in die Spuleneinrichtung einzuwickeln. Dies ist besonders vorteilhaft, wenn mehrere Bandleiter parallel gewickelt werden, die nicht gegeneinander isoliert werden müssen. Dann kann beispielsweise ein Stapel von 2 bis 10 übereinanderliegenden Bandleitern ohne eine Isolatorschicht zusammen mit einem zusätzlich eingelegten Isolatorband in gemeinsamen Windungen gewickelt werden.

Eine Kontaktierung des Bandleiters 1 ist vorteilhaft über die Kontaktschicht 8 möglich. Die in Fig. 1 obenliegende Seite des Bandleiters 1 wird daher auch als Kontaktseite 13 bezeichnet.

Alternativ zu dem in Fig. 1 gezeigten Aufbau des Bandleiters 1 sind jedoch auch andere Schichtsysteme möglich, insbesondere solche, bei denen der Bandleiter 1 beidseitig mit einer Kontaktschicht 8 versehen ist. Auch bei solchen beidseitig umhüllten Bandleitern 1 ist jedoch eine bevorzugte Kontaktseite 13 gegeben, die typischerweise die Seite des Substrats 2 ist, auf der die supraleitende Schicht 6 angeordnet ist.

In Fig. 2 ist ein schematischer Querschnitt einer rechteckförmigen Spulenwicklung 15 nach dem bevorzugten Ausführungsbeispiel der Erfindung gezeigt. Gezeigt ist ein frühes Stadium während der Herstellung der Spulenwicklung 15, bei dem der Bandleiter 1 von einer Vorratsspule 19 auf einen Wicklungsträger 17 aufgewickelt wird. Dabei werden sowohl die Vorratsspule 19 als auch der Wicklungsträger 17 innerhalb der Wicklungsebene, die hier die Schnittebene ist, mit den in Fig. 1 markierten Drehrichtungen 18 und 20 gedreht. Zu Beginn der Herstellung der Spulenwicklung 15 wurde ein erster Kontakt 23 zwischen der Kontaktseite 13 des Bandleiters und einem der Übersichtlichkeit halber hier nicht gezeigten ersten Kontaktstück gebildet. Das erste Kontaktstück besteht beispielsweise im Wesentlichen aus Kupfer und kann fest mit dem Wicklungsträger 17 verbunden und/oder in diesen integriert sein. Der Wicklungsträger 17 ist in diesem Beispiel ein zylindrischer Körper mit rechteckförmigem Querschnitt mit abgerundeten Ecken. Der Bandleiter 1 wird dann zunächst mit innenliegender Kontaktseite 13 flach auf den Wicklungsträger 17 aufgewickelt. Dabei können einige Windungen mit zunächst innenliegender Kontaktseite 13 gebildet werden. In Fig. 2 ist schematisch nur eine halbe Windung mit innenliegender Kontaktseite 13 gezeigt, dies ist jedoch nur beispielhaft zu verstehen. Vorteilhaft werden Spulenwicklungen 15 mit einer Mehrzahl an Windungen hergestellt, bei denen die Kontaktseite 13 auf einer Innenseite 29 der Spulenwicklung 15 liegt. Dann wird innerhalb einer Windung Wₜ, die in Fig. 2 aus Übersichtsgründen die einzige gezeigte Windung ist, der Bandleiter 1 um seine lokale Längsachse 24 um etwa 180 Grad tordiert, so dass nach der Torsion die Kontaktseite 13 des Bandleiters 1 auf einer Außenseite 31 der Spulenwicklung 15 zu liegen kommt. Der Torsionsbereich 25 ist in diesem Ausführungsbeispiel so angeordnet, dass er vollständig auf einem der geraden Abschnitte der Rechteckspule zu liegen kommt. Die Länge 26 der Torsionszone 25 liegt in diesem Beispiel bei einem fünffachen der Breite 30 des Bandleiters 1, so dass die Verdrehung des Bandleiters 1 nicht zu einer übermäßigen mechanischen Belastung des Schichtsystems führt, der Torsionsbereich 25 jedoch auch nicht größer als nötig ausgedehnt ist. In Fig. 2 ist auch die Rotationsachse 28 markiert, um die die fertige Spulenwicklung 15 in einer späteren Anwendung, beispielsweise im Rotor einer Synchronmaschine rotieren wird. Der Torsionsbereich 25 ist in diesem Beispiel symmetrisch um diese Rotationsachse 28 angeordnet, so dass eine Belastung dieses empfindlichen Bereichs durch Fliehkräfte weitgehend minimiert wird. Während der Verdrehung des Bandleiters um seine lokale Längsachse 24 werden in die entstehenden Hohlräume zwei Füllstücke mit jeweils zwei Teilstücken 33 eingebracht, die den tordierten Bandleiter mechanisch stützen. Die insgesamt vier Teilstücke 33 sind so geformt, dass sie die Zwischenräume zwischen der tordierten Windung Wₜ und benachbarten Windungen ausfüllen. Die vier Teilstücke 33 können beispielsweise ein annähernd gleiches Volumen ausfüllen und so ausgestaltet sein, dass jedes Füllstück ein untenliegendes und ein obenliegendes Teilstück umfasst. Davon ist jeweils ein untenliegendes und ein obenliegendes Teilstück 33 der Kontaktseite 13 der tordierten Windung Wₜ benachbart angeordnet, die anderen beiden Teilstücke 33 sind entsprechend der Rückseite des tordierten Bandleiters 1 benachbart angeordnet.

Nach dem in Fig. 2 gezeigten Stadium kann noch eine Anzahl weiterer Windungen mit einer außenliegenden Kontaktseite 13 hergestellt werden, bevor auf der Außenseite 31 der Wicklung ein zweiter Kontakt mit einem äußeren Kontaktstück hergestellt wird und die Spule anschließend mit einer Vergussmasse vergossen oder mit einem Kleber verklebt wird.

Fig. 3 zeigt eine schematische Detailansicht des Torsionsbereichs 25 der Spulenwicklung 15. In dieser Detailansicht sind nun auch zwei der tordierten Windung Wₜ benachbarte Windungen Wₜ₋₁ und Wₜ₊₁ gezeigt. Der obere Bereich der Fig. 3 ist dabei der Innenseite 29 der Spulenwicklung 15 zugewandt, und der untere Bereich ist der Außenseite 31 der Spulenwicklung 15 zugewandt. Bei der Windung Wₜ₋₁ und allen weiter innen liegenden Windungen ist die Kontaktseite 13 des Bandleiters 1 dem Zentrum 27 der Spule zugewandt. Bei der Windung Wₜ₊₁ und allen weiter außen liegenden Windungen ist die Kontaktseite 13 des Bandleiters von dem Zentrum 27 der Spule abgewandt. Auf einem Abschnitt der Länge 26 der Windung Wₜ ist der Bandleiter 1 um etwa 180 Grad um seine Längsachse 24 tordiert. Dadurch wächst die Dicke dieser Windung Wₜ lokal auf einen Wert an, der der Breite 30 des Bandleiters entspricht. Die oberhalb und unterhalb des tordierten Bandleiters 1 eingelegten Füllstücke sind der Übersichtlichkeit halber in Fig. 3 nicht gezeigt, da sie sonst die Leiteroberfläche 36 des tordierten Bandleiters 1 verdecken würden. Die gezeigte Leiteroberfläche 36 kann beispielsweise die Kontaktseite 13 sein.

Fig. 4 zeigt eine schematische perspektivische Ansicht eines der vier Teilstücke 33 der Füllstücke. Die Länge dieses Teilstücks entspricht etwa der halben Torsionslänge 26a. Das gezeigte Teilstück 33 umfasst fünf Begrenzungsflächen 33a bis 33e, von denen zwei gekrümmte Flächen 33b, 33c und drei ebene Flächen 33a, 33d, 33e sind. Es handelt sich in diesem Beispiel um ein untenliegendes Teilstück 33, das zwischen der tordierten Windung Wₜ und der nächsten innenliegenden Windung Wₜ₋₁ eingeführt wird. Das zweite zugehörige Teilstück, das neben derselben Leiteroberfläche 36 des tordierten Bandleiters 1 liegt, ist entsprechend ein obenliegendes Teilstück, das zwischen der tordierten Windung Wₜ und der nach der Torsion benachbarten außenliegenden Windung Wₜ₊₁ eingeführt wird. Die gerade Begrenzungsfläche 33a verbindet diese beiden zusammengehörigen Teilstücke. Die tordierte Begrenzungsfläche 33b ist in der fertig gewickelten Spule der tordierten Leiteroberfläche 36 der Windung Wₜ benachbart. Die ebenfalls gekrümmte Grenzfläche 33c liegt an dem Bandleiter 1 der nachfolgenden Windung Wₜ₊₁ an, der durch den höheren Platzbedarf im Torsionsbereich 25 leicht gewölbt ausgebildet ist. Die in Fig. 4 unten angeordnete Grenzfläche 33d ist dagegen gerade ausgebildet und der nächsten innenliegenden Windung Wₜ₋₁ benachbart angeordnet. Die Grenzfläche 33e ist schließlich ebenfalls gerade und begrenzt das Teilstück seitlich, in einer Richtung senkrecht zur Wicklungsebene.

Die Füllstücke sind im bevorzugten Ausführungsbeispiel aus glasfaserverstärktem Kunststoff gefertigt. Sie können jedoch alternativ oder zusätzlich auch andere Materialien umfassen. Besonders geeignet sind solche Materialien, deren thermische Schrumpfung bei einer Abkühlung der Spulenwicklung 15 von Raumtemperatur auf eine Betriebstemperatur von beispielsweise 77 K oder 25-30 K ähnlich groß ist wie die thermische Schrumpfung der restlichen Spulenwicklung 15.

## Patentansprüche

1. Supraleitende Spuleneinrichtung mit wenigstens einer Spulenwicklung (15), umfassend wenigstens eine Windung (Wₜ₋₁, Wₜ, Wₜ₊₁) wenigstens eines supraleitenden Bandleiters (1), der eine erste Leiteroberfläche (26) aufweist, die als Kontaktseite (13) ausgebildet ist und mit einer Kontaktschicht (8) versehen ist, **dadurch gekennzeichnet,**
**dass** der Bandleiter (1) innerhalb wenigstens einer Windung (Wₜ) in einem Torsionsbereich (25) um etwa 180 Grad um eine Längsachse (24) des Bandleiters (1) tordiert ist,
und **dass** die Kontaktseite (13) des Bandleiters (1) auf einer Innenseite (29) der Wicklung einem Zentrum (27) der Wicklung zugewandt ist und auf einer Außenseite (31) der Wicklung vom Zentrum (27) der Wicklung abgewandt ist.

2. Supraleitende Spuleneinrichtung nach Anspruch 1 mit einem ersten Kontakt (23) zwischen der Kontaktseite (13) des Bandleiters (1) und einem inneren Kontaktstück auf einer Innenseite (29) der Spulenwicklung (15) und einem zweiten Kontakt zwischen der Kontaktseite (13) des Bandleiters (1) und einem äußeren Kontaktstück auf einer Außenseite (31) der Spulenwicklung (15) zum Verbinden der Spuleneinrichtung mit einem äußeren Stromkreis.

3. Supraleitende Spuleneinrichtung nach einem der Ansprüche 1 oder 2, wobei der Bandleiter (1) zwei Leiteroberflächen (36) aufweist und wobei die Spuleneinrichtung wenigstens zwei Füllstücke umfasst, die im Torsionsbereich (25) der wenigstens einen tordierten Windung (Wₜ) jeweils einer der Leiteroberflächen (36) des Bandleiters (1) benachbart angeordnet sind, so dass sie durch die Torsion bedingte Zwischenräume zwischen benachbarten Windungen (Wₜ₋₁, Wₜ, Wₜ₊₁) weitgehend ausfüllen.

4. Supraleitende Spuleneinrichtung nach Anspruch 3, bei der jedes der beiden Füllstücke ein inneres und ein äußeres Teilstück (33) umfasst, wobei das jeweilige innere Teilstück (33) auf einer lokal dem Zentrum (27) zugewandten Seite des tordierten Bandleiters (1) angeordnet ist und das jeweilige äußere Teilstück auf einer lokal von dem Zentrum (27) abgewandten Seite des tordierten Bandleiters (1) angeordnet ist.

5. Supraleitende Spuleneinrichtung nach einem der vorhergehenden Ansprüche, **dadurch gekennzeichnet, dass** der Torsionsbereich (25) entlang einer Längsrichtung (24) des Bandleiters (1) wenigstens dreimal so groß ist wie eine Breite des Bandleiters (30).

6. Supraleitende Spuleneinrichtung nach einem der Ansprüche 2 bis 5, **dadurch gekennzeichnet, dass** der Torsionsbereich (26) der tordierten Windung (Wₜ) etwa diametral gegenüber dem Bereich des ersten Kontakts (23) liegt.

7. Supraleitende Spuleneinrichtung nach einem der vorhergehenden Ansprüche, **dadurch gekennzeichnet, dass** die Spulenwicklung (15) als ebene Rechteckspule mit vier geraden Abschnitten und vier abgerundeten Ecken ausgebildet ist.

8. Supraleitende Spuleneinrichtung nach Anspruch 7, **dadurch gekennzeichnet, dass** der Torsionsbereich (25) mittig auf einem der geraden Abschnitte der Rechteckspule angeordnet ist.

9. Supraleitende Spuleneinrichtung nach einem der vorhergehenden Ansprüche, bei der die Windungen (Wₜ₋₁, Wₜ, Wₜ₊₁) der Spulenwicklung (15) mit einer Vergussmasse und/oder einem Klebemittel mechanisch fixiert sind.

10. Verfahren zur Herstellung einer supraleitenden Spuleneinrichtung mit wenigstens einer Spulenwicklung (15), bei dem ein supraleitender Bandleiter (1) in mehreren Windungen (W_{t-1,} Wₜ, Wₜ₊₁) auf einen Wicklungsträger (17) gewickelt wird, wobei der Bandleiter (1) eine erste Leiteroberfläche (26) aufweist, die als Kontaktseite (13) ausgebildet ist und mit einer Kontaktschicht (8) versehen ist, **dadurch gekennzeichnet, dass** die Kontaktseite (13) des Bandleiters (1) zu Beginn der Wicklung dem Wicklungsträger (17) und somit einem Zentrum (27) der Wicklung zugewandt ist,
der Bandleiter (1) innerhalb wenigstens einer der Windungen (Wₜ₋₁, Wₜ, Wₜ₊₁) in einem Torsionsbereich (25) um etwa 180 Grad um eine Längsachse (24) des Bandleiters (1) tordiert wird, und dass die Kontaktseite (13) des Bandleiters (1) auf einer Außenseite (31) der Wicklung vom Zentrum (27) der Wicklung abgewandt ist.

11. Verfahren nach Anspruch 10, bei dem vor dem Wickeln des Bandleiters (1) ein erster Kontakt (23) zwischen der Kontaktseite (13) des Bandleiters (1) und einem inneren Kontaktstück ausgebildet wird und bei dem nach dem Wickeln des Bandleiters (1) ein zweiter Kontakt zwischen der Kontaktseite des Bandleiters (1) und einem äußeren Kontaktstück zum Verbinden der Spuleneinrichtung mit einem äußeren Stromkreis ausgebildet wird.

12. Verfahren nach Anspruch 10, bei dem nach dem Wickeln des Bandleiters (1) ein erster Kontakt (23) zwischen der Kontaktseite (13) des Bandleiters (1) und einem inneren Kontaktstück ausgebildet wird und ein zweiter Kontakt zwischen der Kontaktseite (13) des Bandleiters (1) und einem äußeren Kontaktstück ausgebildet wird.

13. Verfahren nach einem der Ansprüche 10 bis 12, bei dem im Torsionsbereich (25) der wenigstens einen tordierten Windung (Wₜ) wenigstens zwei Füllstücke so zu jeweils einer von zwei Leiteroberflächen (36) des Bandleiters (1) benachbart angeordnet werden, dass sie durch die Torsion bedingte Zwischenräume zwischen benachbarten Windungen (Wₜ₋₁, Wₜ, Wₜ₊₁) weitgehend ausfüllen.

14. Verfahren nach Anspruch 13, bei dem jedes der beiden Füllstücke ein inneres und ein äußeres Teilstück (33) umfasst, wobei das jeweilige innere Teilstück (33) auf einer lokal dem Zentrum (27) zugewandten Seite des tordierten Bandleiters (1) angeordnet wird und das jeweilige äußere Teilstück (33) auf einer lokal von dem Zentrum (27) abgewandten Seite des tordierten Bandleiters (1) angeordnet wird.

15. Verfahren nach einem der Ansprüche 10 bis 14, **dadurch gekennzeichnet, dass** die Spulenwicklung (15) nach dem Wickeln und/oder während des Wickelns mit einer Vergussmasse vergossen und/oder mit einem Klebemittel verklebt wird.

## Claims

1. Superconducting coil device with at least one coil winding (15), comprising at least one turn (Wₜ₋₁, Wₜ, Wₜ₊₁) of at least one superconducting strip conductor (1), which has a first conductor surface (26), which is formed as the contact side (13) and is provided with a contact layer (8), **characterized**
**in that** the strip conductor (1) is twisted within at least one turn (Wₜ) in a torsion region (25) by approximately 180 degrees about a longitudinal axis (24) of the strip conductor (1),
and **in that** the contact side (13) of the strip conductor (1) is facing a center (27) of the winding on an inner side (29) of the winding and is facing away from the center (27) of the winding on an outer side (31) of the winding.

2. Superconducting coil device according to Claim 1 with a first contact (23) between the contact side (13) of the strip conductor (1) and an inner contact piece on an inner side (29) of the coil winding (15) and a second contact between the contact side (13) of the strip conductor (1) and an outer contact piece on an outer side (31) of the coil winding (15) for connecting the coil device to an external circuit.

3. Superconducting coil device according to either of Claims 1 and 2, the strip conductor (1) having two conductor surfaces (36) and the coil device comprising at least two packing blocks, which are arranged respectively adjacent one of the conductor surfaces (36) of the strip conductor (1) in the torsion region (25) of the at least one twisted turn (Wₜ), so that they largely fill interspaces between adjacent turns (Wₜ₋₁, Wₜ, Wₜ₊₁) that are caused by the torsion.

4. Superconducting coil device according to Claim 3, in which each of the two packing blocks comprises an inner and an outer section (33), the respective inner section (33) being arranged on a side of the twisted strip conductor (1) that is locally facing the center (27) and the respective outer section being arranged on a side of the twisted strip conductor (1) that is locally facing away from the center (27) .

5. Superconducting coil device according to one of the preceding claims, **characterized in that** the torsion region (25) is at least three times as great as a width of the strip conductor (30) along a longitudinal direction (24) of the strip conductor (1).

6. Superconducting coil device according to one Claims 2 to 5, **characterized in that** the torsion region (26) of the twisted turn (Wₜ) lies approximately diametrically opposite the region of the first contact (23).

7. Superconducting coil device according to one of the preceding claims, **characterized in that** the coil winding (15) is formed as a planar rectangular coil with four straight portions and four rounded corners.

8. Superconducting coil device according to Claim 7, **characterized in that** the torsion region (25) is arranged centrally on one of the straight portions of the rectangular coil.

9. Superconducting coil device according to one of the preceding claims, in which the turns (Wₜ₋₁, Wₜ, Wₜ₊₁) of the coil winding (15) are mechanically fixed with a casting compound and/or an adhesive.

10. Method for producing a superconducting coil device with at least one coil winding (15), in which a superconducting strip conductor (1) is wound in multiple turns (Wₜ₋₁, Wₜ, Wₜ₊₁) onto a winding support (17), the strip conductor (1) having a first conductor surface (26), which is formed as the contact side (13) and is provided with a contact layer (8), **characterized in that** the contact side (13) of the strip conductor (1) is facing the winding support (17), and consequently a center (27) of the winding, at the beginning of the winding,
the strip conductor (1) is twisted within at least one of the turns (Wₜ₋₁, Wₜ, Wₜ₊₁) in a torsion region (25) by approximately 180 degrees about a longitudinal axis (24) of the strip conductor (1),
and **in that** the contact side (13) of the strip conductor (1) is facing away from the center (27) of the winding on an outer side (31) of the winding.

11. Method according to Claim 10, in which a first contact (23) between the contact side (13) of the strip conductor (1) and an inner contact piece is formed before the winding of the strip conductor (1) and in which a second contact between the contact side of the strip conductor (1) and an outer contact piece is formed after the winding of the strip conductor (1) for connecting the coil device to an external circuit.

12. Method according to Claim 10, in which a first contact (23) between the contact side (13) of the strip conductor (1) and an inner contact piece and a second contact between the contact side (13) of the strip conductor (1) and an outer contact piece are formed after the winding of the strip conductor (1).

13. Method according to one of Claims 10 to 12, in which, in the torsion region (25) of the at least one twisted turn (Wₜ), at least two packing blocks are arranged respectively adjacent one of two conductor surfaces (36) of the strip conductor (1) in such a way that they fill interspaces between adjacent turns (Wₜ₋₁, Wₜ, Wₜ₊₁) that are caused by the torsion.

14. Method according to Claim 13, in which each of the two packing blocks comprises an inner and an outer section (33), the respective inner section (33) being arranged on a side of the twisted strip conductor (1) that is locally facing the center (27) and the respective outer section (33) being arranged on a side of the twisted strip conductor (1) that is locally facing away from the center (27).

15. Method according to one of Claims 10 to 14, **characterized in that** the coil winding (15) is cast with a casting compound and/or adhesively bonded with an adhesive after the winding and/or during the winding.

## Revendications

1. Dispositif de bobine supraconductrice ayant au moins un enroulement (15) de bobine, comprenant au moins une spire (Wₜ₋₁, Wₜ, Wₜ₊₁) d'un conducteur (1) en bande supraconducteur, qui a une première surface (26), laquelle est constituée en face (13) de contact et est pourvue d'une couche (8) de contact, **caractérisé**
**en ce que** le conducteur (1) en bande a, au sein d'au moins une spire (Wₜ ) dans une partie (25) de torsion, une torsion d'environ 180 degrés autour d'un axe (24) longitudinal du conducteur (1) en bande,
et **en ce que** la face (13) de contact du conducteur (1) en bande, sur une face (29) intérieure de l'enroulement, est tournée vers un centre (27) de l'enroulement et, sur une face (31) extérieure de l'enroulement, est loin du centre (27) de l'enroulement.

2. Dispositif de bobine supraconductrice suivant la revendication 1, comprenant un premier contact (23) entre la face (13) de contact du conducteur (1) en bande et une pièce de contact intérieure, d'un côté (29) intérieur de l'enroulement (15) de bobine, et un deuxième contact entre la face (13) de contact du conducteur (1) en bande et une pièce de contact extérieure d'un côté (31) extérieur de l'enroulement (15) de bobine pour la liaison du dispositif de bobine à un circuit de courant extérieur.

3. Dispositif de bobine supraconductrice suivant l'une des revendications 1 ou 2, dans lequel le conducteur (1) en bande a deux surfaces (36) de conducteur et dans lequel le dispositif de bobine comprend au moins deux pièces de remplissage, qui, dans la partie (25) de torsion de la au moins une spire (Wₜ) ayant une torsion, sont disposées au voisinage chacune de l'une des surfaces (36) du conducteur (1) en bande, de manière à remplir dans, une grande mesure, des espaces intermédiaires entre des spires (Wₜ₋₁, Wₜ, Wₜ₊₁) voisines provoqués par la torsion.

4. Dispositif de bobine supraconductrice suivant la revendication 3, dans lequel chacune des deux pièces de remplissage comprend une sous-pièce (33) intérieure et une sous-pièce (33) extérieure, la sous-pièce (33) intérieure étant disposée du côté, tourné localement vers le centre (27), du conducteur (1) en bande ayant subi une torsion et en ce que la sous-pièce extérieure est disposée en étant du côté, loin localement du centre (27), du conducteur (1) en bande ayant subi une torsion.

5. Dispositif de bobine supraconductrice suivant l'une des revendications précédentes, **caractérisé en ce que** la partie (25) de torsion est, suivant une direction (24) longitudinale du conducteur (1) en bande, au moins trois fois aussi grande qu'une largeur du conducteur (30) en bande.

6. Dispositif de bobine supraconductrice suivant l'une des revendications 2 à 5, **caractérisé en ce que** la partie (25) de torsion de la spire (Wₜ) ayant subi une torsion est à peu près opposée diamétralement à la partie du premier contact (23).

7. Dispositif de bobine supraconductrice suivant l'une des revendications précédentes, **caractérisé en ce que** l'enroulement (15) de bobine est constitué sous la forme d'une bobine plane rectangulaire ayant quatre segments droits et quatre sommets arrondis.

8. Dispositif de bobine supraconductrice suivant la revendication 7, **caractérisé en ce que** la partie (25) de torsion est disposée au milieu sur l'un des segments droits de la bobine rectangulaire.

9. Dispositif de bobine supraconductrice suivant l'une des revendications précédentes, dans lequel les spires (Wₜ₋₁, Wₜ, Wₜ₊₁) de l'enroulement (15) de bobine sont immobilisées mécaniquement par une composition de coulée et/ou un agent adhésif.

10. Procédé de fabrication d'un dispositif de bobine supraconductrice ayant au moins un enroulement (15) de bobine, dans lequel on enroule un conducteur (1) en bande supraconducteur suivant plusieurs spires (Wₜ₋₁, Wₜ, Wₜ₊₁ ) sur un support (17) de bobine, le conducteur (1) en bande ayant une première surface (26), qui est constituée en face (13) de contact et qui est pourvue d'une couche (8) de contact, **caractérisé en ce que** la face (13) de contact du conducteur (1) en bande est, au début de l'enroulement, tournée vers le support (15) de l'enroulement et ainsi vers le centre (27) de l'enroulement,
on fait subir au conducteur (1) en bande, au sein d'au moins l'une des spires (Wₜ₋₁, Wₜ, Wₜ₊₁), dans une partie (25) de torsion, une torsion d'environ 180 degrés autour de l'axe (24) longitudinal du conducteur (1) en bande,
et **en ce que** la face (13) de contact du conducteur (1) en bande est, d'un côté (31) extérieur de l'enroulement, loin du centre (27) de l'enroulement.

11. Procédé suivant la revendication 10, dans lequel, avant l'enroulement du conducteur (1) en bande, on constitue un premier contact (23) entre la face (13) de contact du conducteur (1) en bande et une pièce de contact intérieure, et dans lequel, après l'enroulement du conducteur (1) en bande, on constitue un deuxième contact entre la face de contact du conducteur (1) en bande et une pièce de contact extérieure pour relier le dispositif de bobine à un circuit extérieur.

12. Procédé suivant la revendication 10, dans lequel, après l'enroulement du conducteur (1) en bande, on constitue un premier contact (23) entre la face (13) de contact du conducteur (1) en bande et une pièce de contact intérieure et on constitue un deuxième contact entre la face (13) de contact du conducteur (1) en bande et une pièce de contact extérieure.

13. Procédé suivant l'une des revendications 10 à 12, dans lequel, dans la partie (25) de torsion d'au moins une spire (Wₜ) ayant subi une torsion, on met au moins deux pièces de remplissage, si voisines respectivement de l'une de deux surfaces (36) du conducteur (1) en bande qu'elles remplissent, dans une grande mesure, les espaces intermédiaires, provoqués par la torsion, entre deux spires (Wₜ₋₁, Wₜ, Wₜ₊₁) voisines.

14. Procédé suivant la revendication 13, dans lequel on met la sous-pièce (33) intérieure respective d'un côté, tournée localement vers le centre (27), du conducteur (1) en bande ayant subi une torsion et la sous-pièce (33) extérieure respective d'un côté, localement loin du centre (27), du conducteur (1) en bande ayant subi une torsion.

15. Procédé suivant l'une des revendications 10 à 14, **caractérisé en ce que** l'on colle l'enroulement (15) de bobine, après l'enroulement et/ou pendant l'enroulement, par une coulée de composition de coulée et/ou par un agent adhésif.
